# FASCICULE DE BREVET EUROPEEN

(11) **EP 0 471 610 B1**
(45) Date de publication et mention de la délivrance du brevet: **10.05.1995**
(21) Numéro de dépôt: 91402204.1
(22) Date de dépôt: 08.08.1991
(51) Int. Cl.: B05B 1/00, B05B 1/34, B05B 11/00

(54) **Buses à clapet incorporé**
Düse mit eingebautem Ventil
Nozzle with incorporated valve

(30) Priorité: 17.08.1990 FR 9010441
(43) Date de publication de la demande: 19.02.1992
(73) Titulaire: S O F A B, 76450 Le Tréport (FR)
(72) Inventeur: Behar, Alain, F-76260 Eu (FR)
(74) Mandataire: Eudes, Marcel

(56) Documents cités:
- WO-A-85/05572
- FR-A- 2 635 084
- US-A- 4 538 745

## Description

Il est connu de distribuer de nombreux produits sous forme pulvérisée, en particulier à l'aide de vaporisateurs manuels, souvent de petites dimensions : la substance active est généralement enfermée en solution ou en suspension dans un milieu liquide qui peut être expulsé sous pression à travers une buse pulvérisatrice grâce à l'action de l'opérateur sur une tête de commande. Facultativement mais de façon très générale, la buse est placée sur la tête de commande, elle-même montée sur un distributeur, valve ou pompe, à gicleur axial ; cette tête, au besoin équipée d'un embout convenable, sert ainsi en même temps de tête pulvérisatrice au vaporisateur.

Par raison d'hygiène, de conservation du produit ou de simple commodité pour éviter les bouchages ou suintements de liquide entre deux utilisations, il est utile d'obtenir l'étanchéité du vaporisateur au repos contre toute entrée d'air ou fuite de liquide et, pour y parvenir directement donc commodément en dispensant de prévoir un bouchon, divers types de clapets ont déjà été envisagés ; encore ne doivent-ils pas empêcher le bon fonctionnement.

D'autre part plusieurs types de buses ont pu être conçus, dans lesquels un opercule percé d'un étroit orifice coopère avec un noyau axial interne pour former un système tourbillonnaire de canaux. Un modèle simple et efficace est désormais d'usage quasi universel : l'opercule s'y applique à demeure sur le noyau, les faces transversales en regard de ces deux pièces venant en appui pour former des canaux convergents dirigés obliquement vers une cavité centrale afin d'alimenter l'orifice à partir de passages latéraux en créant le tourbillon quand le liquide les traverse pour s'échapper ; cette structure à deux éléments assemblés dont chacun peut être obtenu par moulage est très économique. L'opercule est généralement porté par une coupelle emboîtée puis soudée sur la tête. Le noyau est en général partie intégrante de la tête mais peut former une pièce rapportée, l'opercule et lui-même alignés sur un même axe par des portées de centrage latérales ménageant un passage simple ou multiple vers leurs faces transversales en regard : le brevet US-A-4 538 745 a proposé d'équiper une telle buse d'un noyau emmanché à force dans la coupelle, son tronc axial porteur d'une cupule circulaire à lèvre souple de concavité tournée vers l'aval, pour former un clapet miniature inséré dans une chambre juste en amont. Ce montage offre l'avantage de combiner miniaturisation facile et bonne précision.

La publication de brevet FR-A-2 635 084 préfère que ce clapet soit monté indépendant dans sa chambre, emprisonné par le noyau fixe mais lui-même mobile à l'intérieur de la buse, guidé dans son logement sur un tronc axial propre : la lèvre travaillant plus favorablement, l'étanchéité apparaît plus précise et plus durable.

La présente invention propose au contraire de rendre mobile axialement, en continuant à le centrer donc en le guidant latéralement, l'ensemble intégré du noyau et du clapet. C'est alors l'extrémité du tronc de cette pièce qui servira de noyau, ne venant s'appliquer sur la face interne de l'opercule pour constituer le système tourbillonnaire de canaux que sous l'effet de la pression engendrée en amont par la mise en oeuvre du vaporisateur.

Le bon fonctionnement du clapet est alors préservé tandis que l'application du tronc sur l'opercule pour servir de noyau se révèle assez correcte pour que la buse conserve pratiquement la même efficacité qu'une buse classique du modèle considéré.

Le dispositif sera décrit ci-dessous, sous deux variantes correspondant respectivement aux figures 1 et 2, qui sont des coupes longitudinales de chacune d'elles :
La figure 1 montre l'extrémité d'un embout 1 traversé par un canal 1a et doté d'un chambrage 2 destiné à recevoir la buse selon l'invention : s'y emboîte la courte douille ou coupelle 3 dont le fond forme un opercule 3a percé d'un orifice axial 3b. La coupelle 3 enferme une pièce 4 dont le tronc 4a porte une cupule tronconique 4b de concavité tournée vers l'aval, sa lèvre circulaire souple en contact périphérique avec la paroi du chambrage formant clapet. Cette pièce, guidée latéralement, libre ou à très faible frottement, par les parois de la coupelle 3, reste mobile axialement car ladite coupelle n'est pas enfoncée à fond mais seulement jusqu'à une butée convenable, un épaulement 2a dans le chambrage par exemple ; le clapet, dans la chambre amont, reste donc libre de s'adapter aux légers écarts de pression qu'il peut subir notamment du fait des dilatations et conserve ainsi une très bonne étanchéité.

Par l'extrémité aval du tronc 4a, la pièce 4 reste capable de jouer le rôle de noyau ; en effet quand l'utilisateur cherche à expulser du liquide, l'augmentation de pression engendrée a d'abord pour effet de plaquer sa face avant contre l'opercule 3a ; ce n'est qu'ensuite, sous la pression d'utilisation voulue, que la lèvre cède laissant passage au liquide. Le tronc 4a étant pourvu de rainures 5 dont, de préférence, la partie latérale 5a est parallèle à l'axe mais, sur la face avant, se prolonge en 5b obliquement et non radialement vers l'orifice, ce liquide est mis en rotation rapide avant d'être expulsé à travers l'orifice et se trouve ainsi finement pulvérisé ; en effet il existe à la traversée de la buse une perte de charge suffisante pour que le noyau reste plaqué contre l'opercule, formant des canaux tangentiels vers la cavité centrale 5c. Quand la pression s'interrompt, le clapet se trouve libre de reculer légèrement, soulageant la lèvre étanche.

Le dispositif montré sur la figure 2 repose sur un principe identique. Il s'emboîte cependant sur un embout mâle 11 appartenant à la tête ou même au corps du récipient, sous forme d'une douille 13 en doigt de gant, en laissant subsister une chambre 12 que ferme l'opercule 13a ; dans cette chambre se trouve inclus le clapet 14, mobile, dont le tronc de guidage 14a porte la cupule 14b. Bien que la lèvre de cette dernière frotte sur la paroi de la chambre, un épaulement à entrée conique 12a peut accessoirement être prévu pour donner toute sécurité au montage.

On pourra noter que le tronc 14a est proportionnellement plus fort et la lèvre de la cupule 14b plus rabattue mais le fonctionnement est inchangé, la pression d'expulsion dépendant encore de sa flexibilité.

D'autre part, le tronc 14a est entièrement cylindrique, sans contre-dépouilles : ceci facilite le moulage de la pièce. Enfin c'est sur la paroi interne du puits qui dans la douille 13 termine la chambre 12 que sont creusées les rainures 15 ou des passages analogues : on pourrait même imaginer de placer leurs parties 15a sur l'une des pièces et leurs parties 15b sur l'autre, un canal intermédiaire évitant d'avoir à les orienter, voire de les imbriquer pour bloquer le noyau en rotation mais ceci compliquerait les pièces et n'est normalement pas nécessaire.

Dans chacune des deux versions décrites, le nombre de pièces reste réduit à deux et leur montage très simple, ce qui conduit à une fabrication d'un prix de revient particulièrement avantageux.

## Revendications

1. Buse pulvérisatrice comportant un opercule (3a, 13a) percé d'un étroit orifice (3b, 13b) et un noyau interne (4, 14) alignés sur un même axe par des portées latérales ménageant un passage (5a, 15a) vers les faces transversales en regard de ces deux pièces pour former un système tourbillonnaire (5, 15) de canaux alimentant l'orifice (3b, 13b), le noyau (4, 14) comprenant un tronc axial (4a, 14a) porteur d'une cupule circulaire à lèvre souple (4b, 14b) de concavité tournée vers l'aval pour former un clapet inséré dans une chambre en amont, caractérisée en ce que ledit noyau (4, 14) est mobile axialement par rapport à l'opercule (3a, 13a).

2. Buse selon la revendication 1, caractérisée en ce que le noyau (14), qui sert de clapet et dont la face avant est apte à venir en appui sur l'opercule (13a) porteur de l'orifice (13b) pour créer un système de canaux convergents dirigés obliquement vers ce dernier, possède un tronc (14a) exempt de contre-dépouilles.

3. Buse selon l'une des revendications 1 et 2, caractérisée en ce que le tronc coulisse dans une douille (3, 13) que ferme l'opercule.

4. Buse selon la revendication 3, caractérisée en ce que le tronc est entièrement cylindrique et la douille intérieurement rainurée.

5. Buse selon la revendication 3, caractérisée en ce que le clapet servant de noyau est entièrement inclus dans la douille.

6. Buse selon la revendication 5, caractérisée en ce que le clapet est retenu dans la douille par un épaulement (12a) à entrée conique.

7. Buse selon la revendication 5, caractérisée en ce que la douille (13) possède une forme en doigt de gant apte à s'adapter sans butée sur le clapet à un embout mâle (11) appartenant au vaporisateur.

## Claims

1. Atomizing nozzle comprising a diaphragm (3a, 13a) perforated by a narrow orifice (3b, 13b) and an internal core (4, 14), aligned on the same axis by lateral surfaces providing a passage (5a, 15a) towards the transverse facing faces of said two parts in order to form a turbulent system (5, 15) of channels supplying the orifice (3b, 13b), the core (4, 14) comprising an axial stem (4a, 14a) carrying a circular dimple having a flexible lip (4b, 14b), whose concavity is directed towards the downstream side in order to form a valve inserted in an upstream chamber, characterized in that said core (4, 14) is axially mobile with respect to the diaphragm (3a, 13a).

2. Nozzle according to claim 1, characterized in that the core (14) serving as a valve and whose front face can bear on the diaphragm (13a) carrying the orifice (13b) to create a system of convergent channels directed obliquely towards the latter, has a stem (14a) free from undercuts.

3. Nozzle according to one of the claims 1 and 2, characterized in that the stem slides in a sleeve (3, 13) sealed by the diaphragm.

4. Nozzle according to claim 3, characterized in that the stem is entirely cylindrical and the sleeve internally grooved.

5. Nozzle according to claim 3, characterized in that the valve serving as a core is entirely included in the sleeve.

6. Nozzle according to claim 5, characterized in that the valve is held in the sleeve by a shoulder (12a) having a conical inlet.

7. Nozzle according to claim 5, characterized in that the sleeve has a glove finger shape and can be fitted, without abutment, on the valve to a male end piece belonging to the atomizer.

## Patentansprüche

1. Zerstäuberdüse mit einem Innenhütchen (3a, 13a), das von einer schmalen Öffnung (3b, 13b) durchsetzt ist, und einem inneren Kern (4, 14), die durch seitliche Auflagerflächen entlang einer gemeinsamen Achse ausgerichtet sind und einen Durchgang (5a, 15a) über die einander zugewandten Seitenflächen dieser beiden Teile bilden, um ein Wirbelsystem (5, 15) aus Kanälen zu bilden, welche die Öffnung (3b, 13b) speisen, wobei der Kern (4, 14) einen axialen Schaft (4a, 14a) aufweist, der einen kreisförmigen, stromabwärts konkaven Becher mit weicher Lippe (4b, 14b) trägt, um ein Ventil zu bilden, das in eine stromaufwärtige Kummer eingefügt ist, dadurch gekennzeichnet, daß der Kern (4, 14) gegenüber dem Innenhütchen (3a, 13a) axial beweglich ist.

2. Düse nach Anspruch 1, dadurch gekennzeichnet, daß der Kern (14), welcher als Ventil dient und dessen Vorderseite in Anlage an dem die Öffnung (13b) tragenden Innenhütchen (13a) gelangen kann, um ein System aus konvergierenden, schräg zu der letzteren verlaufenden Kanäle zu bilden, einen Schaft (14a) ohne Hinterschneidungen besitzt.

3. Düse nach einem der Ansprüche 1 und 2, dadurch gekennzeichnet, daß der Schaft in einer Hülse (3, 13) gleitet, welche das Innenhütchen umschließt.

4. Düse nach Anspruch 3, dadurch gekennzeichnet, daß der Schält zur Gänze zylindrisch und die Hülse innenseitig mit Nuten versehen ist.

5. Düse nach Anspruch 3, dadurch gekennzeichnet, daß das Ventil, welches als Kern dient, vollständig in der Hülse enthalten ist.

6. Düse nach Anspruch 5, dadurch gekennzeichnet, daß das Ventil in der Hülse durch eine Schulter (12a) mit konischem Einlaß zurückgehalten ist.

7. Düse nach Anspruch 5, dadurch gekennzeichnet, daß die Hülse (13) die Form eines Handschuhfingers aufweist und ohne Anschlagen an dem Ventil auf ein männliches Ansatzstück (11) aufsetzbar ist, welches zum Zerstäuber gehört.
